# DEMANDE DE BREVET EUROPEEN

(11) **EP 2 883 806 A1**
(43) Date de publication de la demande: **17.06.2015**
(21) Numéro de dépôt: 14178028.8
(22) Date de dépôt: 22.07.2014
(51) Int. Cl.: B65D 3/06, B65D 3/24, B65D 30/22, B65D 30/28

(54) **Emballage alimentaire à deux compartiments pour la vente à emporter de denrées en vrac à consommer debout ou en marchant**

(30) Priorité: 16.12.2013 FR 1302936
(71) Demandeur: Frissa, Carmen, 33780 Soulac sur Mer (FR); Siola, Andres, 33780 Soulac sur Mer (FR)
(72) Inventeur: FRISSA, Carmen, 33780 SOULAC SUR MER (FR)
(74) Mandataire: Maupilier, Didier

(57) **Abrégé**

Le dispositif d'emballage (10) selon l'invention consiste principalement en un premier cornet (11), ou cornet principal, sur la paroi externe duquel est disposé un second cornet (12), ou cornet secondaire. Les deux cornets sont réalisés à partir d'une préforme plane (21, 41) rectangulaire façonnée dans une feuille de matériau d'emballage alimentaire de dimensions appropriées permettant de former un premier et un second cornet ayant des dimension en rapport avec la taille des denrées contenues. La préforme présente une encoche (22) pratiquée sur l'un de ses bords délimitant une zone secondaire (23). La position et la longueur de l'encoche (22) sur la préforme sont déterminées par les dimensions du second cornet et la position de ce dernier à la surface du premier cornet. L'emballage selon l'invention est réalisés en formant un premier cornet en enroulant sur elle-même la préforme (21, 41), de façon appropriée, pour former le premier cornet (11), puis en enroulant la zone secondaire (23) sur elle-même pour former le second cornet (12).

## Description

### DOMAINE DE L'INVENTION

L'invention se rapporte au domaine général des emballages de denrées alimentaires et au domaine particulier des emballages pour vente à emporter. Elle intéresse plus particulièrement le domaine des emballages de transport de denrées à consommer debout ou en marchant, telles que des frites, des pop-corn, des churros, etc...

### CONTEXTE DE L'INVENTION - ART ANTERIEUR

Lorsque l'on souhaite réaliser la vente à emporter de denrées alimentaires en vrac prêtes à être mangées, on utilise couramment des emballages de type cornet ou barquette, permettant au client d'emporter les denrées achetées jusqu'à l'endroit de consommation domicile, bureau ou banc dans espace public par exemple. Ces emballages sont également supposés permettre au client de consommer les denrées achetées alors qu'il est en position statique debout ou encore alors qu'il se déplace en marchant.

En fonction de la nature des denrées transportées, ces emballages sont réalisés dans des matériaux divers allant du simple papier d'emballage alimentaire enduit ou non d'un revêtement imperméable au corps gras et/ou à l'humidité, au carton ou au plastique.

Une caractéristique importante de ces emballages est qu'ils sont généralement destinés à un usage unique dans des lieux plus ou moins publics, l'emballage étant mis au rebut dans des conditions pas toujours contrôlées sitôt que son contenu est consommé. Par suite il est essentiel qu'ils soient à la fois peu coûteux à réaliser et simples à recycler, voire rapidement biodégradables.

Il arrive par ailleurs, dans certains cas, qu'il soit souhaitable que les denrées vendues puissent être consommées dans leur emballage de transport accompagnée d'une sauce appropriée, sans pour autant que les denrées et la sauce soient livrées initialement dans un même compartiment. C'est par exemple le cas si les denrées livrées, des pommes de terre frites par exemple, ont une texture croustillante. Dans un tel cas un transport, même relativement bref, en contact avec leur sauce d'assaisonnement, de la moutarde ou du ketchup par exemple, dans un même réceptacle fait perdre à ces denrées leur caractère croustillant et les rend de ce fait moins appétissantes.

Dans de tels cas, on est contraint d'utiliser des emballages plus complexes.

Il est a cet effet connu d'utiliser des emballages multiples comportant un réceptacle principal contenant les denrées et un réceptacle annexe indépendant destiné à être logé avec les denrées dans le réceptacle principal pendant le transport ou encore des emballages compartimentés présentant plusieurs compartiments séparés par des cloisons rapportées et collées, permettant d'isoler les denrées achetées de leur sauce d'accompagnement.

Cependant, de tels emballages présentent plusieurs inconvénients. Ce sont des emballages généralement plus complexes à fabriquer et donc plus couteux que des barquettes simples ou que des cornets en papier, ce qui rend leur utilisation plus sélective et conduit notamment le commerçant à diversifier les types d'emballages dont il dispose en fonction des denrées qu'il offre à la vente.

Ce sont en outre généralement des emballages plus volumineux et donc plus difficiles à stocker avant usage.

### PRESENTATION DE L'INVENTION

Un but de l'invention est de proposer un emballage pour la vente à emporter de denrées alimentaires permettant.de conditionner séparément les denrées vendues et la sauce d'accompagnement de ces denrées de telle façon que les denrées puissent être consommées debout, dans leur emballage, chaque denrée pouvant être plongée dans la sauce juste avant sa consommation. Un autre but de l'invention est de proposer un emballage simple, polyvalent et peu coûteux à réaliser et présentant un encombrement de stockage faible.

A cet effet l'invention a pour objet un dispositif d'emballage pour le transport et/ou la consommation directe de denrées alimentaires en vrac. L'emballage selon l'invention est réalisé au moyen d'une préforme plane façonnée dans une feuille rectangulaire de matériau d'emballage, limitée par deux premiers bords B1 et B2 formant les longueurs du rectangle et deux seconds bords b1 et b2 formant les largeurs. Ladite préforme présentant une encoche partant d'un des premiers bords et s'étendant vers l'axe central de la feuille parallèle aux dits premiers bords B1 et B2, elle est enroulée sur elle-même de façon à former un premier cornet, de telle façon que la zone secondaire délimitée dans la préforme par l'encoche soit située sur la paroi externe dudit premier cornet à proximité du bord supérieur de ce dernier, cette zone secondaire permettant par enroulement sur elle-même de former un second cornet solidaire du premier cornet et disposé sur la paroi externe de ce dernier.

Selon une caractéristique de l'invention, les dimensions L et I de la feuille de matériau d'emballage définissent la profondeur H et l'ouverture D du premier cône.

Selon une autre caractéristique de l'invention les dimensions I₁ et L₁ de la zone secondaire déterminent l'ouverture d et la profondeur h du second cornet.

Selon une caractéristique de réalisation de l'emballage selon l'invention, le premier cornet est maintenu formé en pinçant et en repliant la pointe contre le corps du cornet.

Selon une autre caractéristique de réalisation, la préforme plane présent le long de son premier bord présentant l'encoche, une bande adhésive. Ladite bande est disposée sur la face de la préforme placée en regard de l'ouverture du premier cornet après formation de l'emballage. Elle est agencée et configurée de façon à maintenir formé le premier cornet.

Selon une variante de la caractéristique de réalisation précédente, la bande adhésive est recouverte avant usage d'une pellicule de protection, ladite pellicule étant ôtée lors du montage du premier et du second cornet.

Selon une autre caractéristique de réalisation, le second cornet est maintenu formé en rabattant son bord supérieur sur la paroi du premier cornet.

Selon un autre caractéristique de réalisation, le second cornet est maintenu formé en insérant la pointe formée le bord de l'encoche et le bord externe de la zone secondaire de la préforme, dans une fente ménagée dans la préforme, ladite fente étant positionnée et agencée sur la préforme de telle façon qu'après formation du premier cornet puis du second cornet; ladite pointe puisse être insérée dans cette dernière et rabattu contre la paroi interne du premier cornet.

Selon une autre caractéristique de réalisation, le bord de la préforme délimitant le bord du second cornet est façonné de façon à former, au niveau de la zone secondaire de la préforme, un ergot destiné à être inséré dans une fente ménagée dans la préforme. A cette fin, ladite fente est positionnée et agencée sur la préforme de telle façon qu'après formation du premier cornet puis du second cornet; l'ergot se trouve placé en regard de la fente et puisse être inséré dans cette dernière et rabattu contre la paroi interne du premier cornet de façon à maintenir formé le second cornet.

Selon une forme de réalisation de l'invention, le matériau constituant la feuille dans laquelle est façonnée la préforme est un papier pour contact alimentaire.

Selon une autre forme de réalisation de l'invention, le matériau constituant la feuille dans laquelle est façonnée la préforme est un carton pour contact alimentaire.

Selon une autre forme de réalisation de l'invention, le matériau constituant la feuille est une feuille de matière plastique pour contact alimentaire.

L'invention a également pour objet un procédé pour réaliser le dispositif d'emballage selon l'invention, ledit procédé comportant les étapes suivantes:
- une première étape durant laquelle on enroule la préforme plane en faisant adopter un mouvement en hélice au coin A de la préforme défini par le premier bord B1 sur lequel débouche l'encoche, et le second bord b2 le plus éloigné de l'encoche, de façon à obtenir un premier cornet comportant une paroi interne définissant son volume et une paroi externe recouvrant partiellement la paroi interne;
- une seconde étape, durant laquelle on enroule la zone secondaire de la préforme limitée par l'encoche de façon à obtenir un deuxième cornet ayant une ouverture d donnée et présentant un axe de symétrie sensiblement parallèle à l'axe de symétrie du premier cornet;
- une troisième étape durant laquelle on met en place des moyens pour assurer un maintien en forme permanent des deux cornets ainsi formés.

Selon une variante de mise en oeuvre le procédé selon l'invention comporte une étape préliminaire de réalisation de la préforme plane par façonnage d'une feuille rectangulaire de matériau d'emballage, limitée par deux premiers bords B1 et B2 formant les longueurs du rectangle et deux seconds bords b1 et b2 formant les largeurs, ledit façonnage comportant une opération de découpe d'une encoche partant d'un des premiers bords B1 et s'étendant sur une longueur donnée I₁ vers l'axe central de la feuille parallèle aux dits premiers bords B1 et B2.

### DESCRIPTION DES FIGURES

Les caractéristiques et avantages de l'invention seront mieux appréciés grâce à la description qui suit, description qui s'appuie sur les figures annexées qui présentent:
- la figure1, une vue schématique en perspective de la forme générale du dispositif selon l'invention;
- la figure 2, une vue schématique dans le plan d'une feuille de matériau d'emballage configurée de façon à constituer, dans un mode de réalisation simple, une préforme destinée à former par enroulement sur elle-même le dispositif selon l'invention;

- la figure 3, une vue schématique en perspective, illustrant l'opération de montage du dispositif selon l'invention, à partir de la préforme;
- la figure 4, une vue schématique dans le plan d'une forme de réalisation particulière de la préforme destinée à former le dispositif selon l'invention;

### DESCRIPTION DETAILLEE

La figure 1 présente une vue générale de l'emballage selon l'invention dans son utilisation complète. Comme l'illustre la figure 1, dans ce contexte d'utilisation, le dispositif d'emballage 10 selon l'invention consiste principalement en un premier cornet 11, ou cornet principal, sur la paroi externe duquel est disposé un second cornet 12, ou cornet secondaire.

Le premier cornet 11 est configuré de façon à servir de contenant à des aliments vendus en vrac et destiné principalement à être consommés sur place ou en marchant. De tels aliments sont par exemple des pommes de terre frites, des saucisses, des churros, ou encore des aliments cuits ou frits destinés à être saisis à la main pour être consommés sur place. A cet effet il est dimensionné, tant hauteur H qu'en ouverture D, de telle façon qu'il offre un volume intérieur suffisant pour loger les aliments qu'il est destiné à contenir. Avantageusement sa forme conique permet une bonne prise en main par l'utilisateur, la personne qui consomme les denrées qui y sont contenues en l'occurrence.

Le second cornet 12 est quant à lui configuré de façon à servir de contenant à des produits d'accompagnement, des condiments, destinés à accompagner les aliments contenus dans le premier cornet 11.

Ces produits sont par exemple des produits secs en vrac tels que du sucre en poudre, des épices ou encore du sel, ou encore des produits se présentant sous forme de pâte ou de gelée, tels que de la confiture, ou de la pâte à tartiner, de la moutarde, du ketchup, ou encore de la mayonnaise.

A cet effet il est dimensionné, tant en hauteur h, qu'en ouverture d, de telle façon qu'il offre un volume intérieur suffisant pour loger lesdits produits d'accompagnement. Cependant, du fait que le volume occupé par les produits d'accompagnement est généralement beaucoup plus faible que celui occupé par les aliments qu'ils accompagnent, le volume offert par le second cornet 12 est sensiblement plus faible que celui offert par le premier cornet 11 de sorte que ses dimensions en hauteur, h, et en ouverture, d, sont plus faibles.

Selon l'invention le second cornet 12 est préférentiellement placé le long de la paroi du premier cornet 11 de telle façon qu'il ne gêne pas la prise en main du cornet premier cornet 11 par l'utilisateur.

Dans un mode de réalisation préféré, le bord du second cornet 12 est placé à proximité du bord du premier cornet 11.

Sans un mode de réalisation préféré également, le second cornet 12 est en outre configuré préférentiellement de telle façon que l'orientation de son ouverture d facilite l'introduction d'un aliment tiré du premier cornet 11 dans ce second cornet de façon à plonger l'aliment dans le produit d'accompagnement.

Selon l'invention, comme illustré par la figure 1, le premier cornet 11, ou cornet principal, et le second cornet 12, ou cornet secondaire, sont réalisés dans une même feuille de matériau d'emballage. Le cornet principal 11 est réalisé par enroulement de ladite feuille sur elle-même de façon à former deux parois continues superposées en épaisseur, une paroi interne 13 délimitant le volume intérieur du premier cornet 11 prolongée par une paroi externe 14 recouvrant au moins partiellement la paroi interne 13.

Le second cornet 12 est quant à lui réalisé par enroulement d'une partie 15 de la paroi externe 14 sur elle-même, cette partie étant délimitée par une découpe 16 de ladite paroi externe 14, réalisée parallèlement au bord libre 17 de celle-ci.

La figure 2 présente une vue schématique générale des caractéristiques essentielles d'une préforme plane permettant de réaliser le dispositif selon l'invention par un enroulement approprié de cette préforme sur elle-même.

La préforme 21 permettant de réaliser le dispositif selon l'invention se présente dans sa forme la plus simple comme une forme façonnée dans une feuille rectangulaire, délimitée par le contour général 211 sur la figure 2, présentant deux premiers bords B1 et B2 parallèles entre eux, de longueur L, et deux seconds bords b1 et b2 également parallèles entre, de longueur I. Dans l'exemple de réalisation de la figure 2, les premiers bords B1 et B2 sont plus longs que les seconds bords b1 et b2.

La préforme 21 présente en outre une encoche 22, de longueur I₁ pratiquée à partir d'un premier bord, le bord B1 sur la figure 2, en direction de l'axe central 29 de la préforme, dans une direction sensiblement parallèle aux seconds bords à une distance L₁ d'un des seconds bords, le bord b1 sur la figure 2.

Selon la variante de réalisation considérée, l'encoche peut consister en une simple incision de longueur I₁ réalisée dans la feuille ou, peut alternativement consister en une ouverture étroite évasée dans sa partie externe, comme illustré par la figure 2.

L'encoche 22 délimite, avec le premier bord B1 portant l'encoche 22 et le second bord b1 le plus proche de l'encoche, une zone secondaire 23, présentant un ord externe 25, qui sert à former, par enroulement sur elle-même, le second cornet (12).

Selon l'invention les dimensions L et I de la feuille de matériau d'emballage sont définies de façon à obtenir un cornet principal ayant l'ouverture D et la hauteur H voulue, correspondant à la quantité d'aliments que l'on souhaite y loger.

Les dimensions L₁ et I₁ définissant l'encoche 22 sont quant à elles définies, compte tenu des dimensions L et I choisies, de façon à obtenir un cornet secondaire ayant une ouverture d et une hauteur h, le rapport I/L contribuant à définir la position du cornet secondaire le long de la paroi du cornet principal.

En partant d'une préforme plane telle que celle décrite précédemment, la réalisation du dispositif selon l'invention comporte les étapes suivantes:
- une première étape 31 durant laquelle on enroule la préforme plane 21 en faisant adopter un mouvement en hélice au coin A de la feuille défini par le premier bord sur lequel débouche l'encoche 22, le bord B1 sur la figure 2 et le second bord le plus éloigné de l'encoche 22, le bord b2 sur la figure 2. La préforme 21 est ainsi enroulée sur elle-même de façon à obtenir un premier cornet 11 comportant une paroi interne définissant son volume et une paroi externe recouvrant partiellement la paroi interne. Le résultat obtenu est illustré par la figure 3.

Selon une forme de réalisation préférentielle la préforme plane 21 est enroulée comme indiqué précédemment de façon à faire se superposer sensiblement les coins D et E limitant le premier bord B2 comme illustré sur les figures 1 et 3.
- une seconde étape 32, durant laquelle on enroule la zone secondaire 23 de la préforme 21, limitée par l'encoche 22, de façon à obtenir un deuxième cornet 12 ayant l'ouverture d voulue et présentant un axe de symétrie sensiblement parallèle à l'axe de symétrie du premier cornet 11. Le résultat obtenu est illustré par la figure 1.
- une troisième étape 33 durant laquelle on met en place des moyens assurant un maintien en forme permanent des deux cornets 11 et 12 ainsi formés.

Selon l'invention, les moyens assurant un maintien en forme permanent des deux cornets 11 et 12 peuvent prendre différentes formes, en fonction notamment de la nature du matériau constituant la feuille dans laquelle la préforme est réalisée, de sa rigidité et de son élasticité en particulier. Par suite leur mise en place peut être réalisée de façon variable dépendant des moyens choisis.

Ainsi dans un mode de réalisation simple pour lequel les cornets sont formés à partir d'une feuille de matériau d'emballage papier, du papier kraft, du papier sulfurisé ou du papier paraffiné par exemple, le maintien en forme des cornets peut être réalisé simplement en ajustant étroitement la paroi externe du premier cornet 11 sur la paroi interne puis en pinçant l'extrémité en pointe 18 du premier cornet et en rabattant cette extrémité contre le corps de celui-ci.

Le maintien en forme du second cornet peut alors dans ce cas être obtenu par le simple enroulement de la zone secondaire 23 sur elle-même. Cet enroulement peut être facilité par la réalisation d'un pliage préliminaire en oblique de la zone secondaire 23 au stade de la préforme (i. E. avant formation des cônes 11 et 12), comme indiqué par le trait mixte 26 sur la figure 2.

Il peut alternativement être obtenu, si le positionnement choisi pour le second cornet le permet, en rabattant la partie du bord supérieur du second cornet 12 sur la face interne de la paroi du premier cornet 11.

Il peut encore être obtenu, si le second cornet 12 est positionné sur le premier cornet 11 à une distance ne permettant plus de rabattre la partie du bord supérieur du second cornet sur la face interne de la paroi du premier cornet, en pratiquant dans la préforme une ouverture 24 en forme de fente disposée de telle façon que, lorsque les cornets 11 et 12 sont formés, la pointe C de la zone secondaire 23 formée par le bord de l'encoche 22, et le bord externe 25, puisse être insérée dans la fente 24 et rabattu contre sur la face interne de la paroi du premier cornet 11, comme illustré par la figure 1.

Par ailleurs, dans une forme de réalisation plus sophistiquée du dispositif selon l'invention, la préforme 21 peut être modifiée de façon à rendre la mise en forme du second cornet 12 et son maintien en forme.

Il est ainsi possible comme l'illustre l'exemple de réalisation de la figure 4 d'obtenir une préforme 41, déduite de la préforme simple 21 décrite précédemment, en façonnant le bord externe 25 et le bord de l'encoche 22 de la zone secondaire 23 de la préforme 21 de façon à former un ergot 42 plus facilement insérable dans l'ouverture.

Cependant, la formation des cornets 11 et 12 à partir d'une telle préforme suit les mêmes étapes 31 à 33 que la formation des mêmes cornets à partir de la préforme simple 21

Selon la forme de réalisation considérée la façonnage de la préforme 21 ou 41 peut être associée à la mise en place d'une couche de matériau adhésif sur une zone 27 de la préforme s'étendant, de préférence sur une faible largeur, le long d'une partie 28 du premier bord B1 ne formant pas le bord externe 25. La couche adhésive étant appliquée sur la face de la préforme 21 ou 41 qui forme la face interne de la paroi externe 14 du premier cornet 11. La bande adhésive ainsi créée permet avantageusement d'obtenir un enroulement du premier cornet 11 qui tienne bien en place, ce qui favorise le maintien en forme du second cornet 12.

Préférentiellement, la couche adhésive est recouverte avant usage d'une pellicule de protection, ladite pellicule étant ôtée lors du montage du premier et du second cornet.

Le façonnage d'un ergot 42 peut en outre être associé, comme illustré par la figure 4 à un façonnage de l'extrémité du bord b1 qui limite la zone secondaire 23, destiné à conférer une continuité et une régularité au bord supérieur du second cône 12 comme illustré par la figure 1.

Selon les diverse formes de réalisation de la préforme plane, le façonnage la feuille de matériau d'emballage peut également être associé à un façonnage 43 de la partie du bord B1 qui ne forme pas le bord externe 25 de la zone secondaire 23, destiné à rendre l'extrémité de la zone secondaire 23 proéminente par rapport au bord B1, ce façonnage 43 pouvant rendre la formation des cornets plus aisée. Le façonnage réalisé consiste ici à diminuer la largeur du bord b2 de la feuille opposé au bord b1 qui limite la zone secondaire 23 formant le second cornet.

Il peut encore être associé à une découpe plus importante, réalisée dans le corps même de la feuille de matériau d'emballage, telle que celle limité par le trait discontinu 44 sur la figure 4; découpe principalement destinée à réduire la surface de la préforme 41.

Le dispositif selon l'invention, tel qu'il est décrit dans le texte qui précède au travers de différentes formes de réalisation, présente cependant toujours comme caractéristique principale sa mise en place à partir d'une préforme plane obtenu par façonnage d'une feuille rectangulaire d'un matériau d'emballage, ce façonnage comportant principalement la découpe d'une encoche 22, ainsi que, de manière plus accessoire, la découpe d'une fente 24, l'encoche 22 et la fente 24 étant positionnées sur la préforme comme décrit précédemment. La réalisation d'une telle préforme plane permet avantageusement de réaliser facilement, à partir d'une feuille plane un emballage capable de contenir deux types d'aliments dans deux compartiments séparés.

Avantageusement, la mise en forme définitive de tels emballages étant d'une grande simplicité, un emballage peut ainsi prendre sa forme de contenant juste au moment de son utilisation. De la sorte, il n'est pas nécessaire de stocker les emballages dans leur forme définitive avant utilisation, le stockage pouvant se faire à l'état de préformes planes, sensiblement moins encombrantes.

## Revendications

1. Dispositif d'emballage (10) pour le transport de denrées alimentaires en vrac et/ou la consommation desdites denrées directement dans ledit emballage,
**caractérisé en ce qu'**il est réalisé au moyen d'une préforme plane (21, 41) façonnée dans une feuille rectangulaire de matériau d'emballage, limitée par deux premiers bords (B1, B2) formant les longueurs du rectangle et deux seconds bords (b1, b2) formant les largeurs, ladite préforme présentant une encoche (22) partant d'un (B1) des premiers bords et s'étendant vers l'axe central (29) de la feuille parallèle aux dits premiers bords (B1, B2), ladite préforme (21, 41) étant enroulée sur elle-même de façon à former un premier cornet (11), de telle façon que la zone secondaire (23), délimitée dans la préforme (21, 41) par l'encoche (22), soit située sur la paroi externe dudit premier cornet (11) à proximité du bord supérieur de ce dernier, cette zone secondaire (23) permettant par enroulement sur elle-même de former un second cornet (12) solidaire du premier cornet (11) et disposé sur la paroi externe de ce dernier.

2. Dispositif selon la revendication 1, **caractérisé en ce que** dimensions L et I de la feuille de matériau d'emballage définissent la profondeur H et l'ouverture D du premier cône (11).

3. Dispositif selon l'une des revendications 1 ou 2, **caractérisé en ce que** les dimensions I₁ et L₁ de la zone secondaire (23) déterminent l'ouverture d et la profondeur h du second cornet (12).

4. Dispositif selon l'une des revendications 1 à 3, **caractérisé en ce que** le premier cornet (11) est maintenu formé en en pinçant la pointe (18) et en la repliant contre le corps du cornet (11).

5. Dispositif selon l'une quelconque des revendications 1 à 3, **caractérisé en ce que** la préforme (21, 41) présente une bande adhésive positionnée le long de son premier bord (B1) d'où part l'encoche (22), ladite bande étant disposée sur la face de la préforme placée en regard de l'ouverture du premier cornet (11) après formation de l'emballage, ladite bande étant agencée et configurée de façon à maintenir formé le premier cornet (11).

6. Dispositif selon la revendication 5, **caractérisé en ce que** la bande adhésive est recouverte avant usage d'une pellicule de protection, ladite pellicule étant ôtée lors du montage du premier et du second cornet.

7. Dispositif selon l'une des revendications 1 à 6, **caractérisé en ce que** le second cornet (12) est maintenu formé en rabattant son bord supérieur sur la paroi du premier cornet (11).

8. Dispositif selon l'une des revendications 1 à 6, **caractérisé en ce que** le second cornet (12) est maintenu formé en insérant la pointe (C) formée par le bord de l'encoche (22) et le bord externe (25) de la zone secondaire (23) de la préforme (21, 41), dans une fente (24) ménagée dans la préforme, ladite fente (24) étant positionnée et agencée sur la préforme (21, 41) de telle façon qu'après formation du premier cornet (11) puis du second cornet (12); ladite pointe puisse être insérée dans cette dernière et rabattu contre la paroi interne du premier cornet (11).

9. Dispositif selon l'une des revendications 1 à 6, **caractérisé en ce que** le bord de la préforme (41) délimitant le bord du second cornet (12) est façonné de façon à former, au niveau de la zone secondaire (23), un ergot (42) destiné à être inséré dans une fente (24) ménagée dans la préforme (41), ladite fente (24) étant positionnée et agencée sur la préforme (41) de telle façon qu'après formation du premier cornet (11) puis du second cornet (12); l'ergot (42) se trouve placé en regard de la fente (24) et puisse être inséré dans cette dernière et rabattu contre la paroi interne du premier cornet (11) de façon à maintenir formé le second cornet(12).

10. Dispositif selon l'une quelconque des revendications précédentes, **caractérisée en ce que** le matériau constituant la feuille dans laquelle est façonnée la préforme est un papier pour contact alimentaire.

11. Dispositif selon l'une quelconque des revendications 1 à 9, **caractérisé en ce que** ce que le matériau constituant la feuille dans laquelle est façonnée la préforme est un carton pour contact alimentaire.

12. Dispositif selon l'une quelconque des revendications 1 à 9, **caractérisé en ce que** ce que la feuille dans laquelle est façonnée la préforme est une feuille de matière plastique pour contact alimentaire.

13. Procédé pour réaliser un dispositif selon l'une quelconque des revendications 1 à 12 **caractérisé en ce qu'**il comporte les étapes suivantes:
- une première étape (31) durant laquelle on enroule la préforme plane (21) en faisant adopter un mouvement en hélice au coin (A) de la préforme défini par le premier bord (B1) sur lequel débouche l'encoche (22), et le second bord (b2) le plus éloigné de l'encoche (22), de façon à obtenir un premier cornet (11) comportant une paroi interne définissant son volume et une paroi externe recouvrant partiellement la paroi interne;
- une seconde étape (32), durant laquelle on enroule la zone secondaire (23) de la préforme (21) limitée par l'encoche (22) de façon à obtenir un deuxième cornet (12) ayant une ouverture d donnée et présentant un axe de symétrie sensiblement parallèle à l'axe de symétrie du premier cornet (11);
- une troisième étape (33) durant laquelle on met en place des moyens pour assurer un maintien en forme permanent des deux cornets (11, 12) ainsi formés.

14. Procédé selon la revendication 13, **caractérisé en ce qu'**il comporte une étape préliminaire de réalisation de la préforme plane (21) par façonnage d'une feuille rectangulaire de matériau d'emballage, limitée par deux premiers bords (B1, B2) formant les longueurs du rectangle et deux seconds bords (b1, b2) formant les largeurs, ledit façonnage comportant une opération de découpe d'une encoche (22) partant d'un des premiers bords (B1) et s'étendant sur une longueur donnée (I₁) vers l'axe central (29) de la feuille parallèle aux dits premiers bords (B1, B2).
